# EUROPÄISCHE PATENTSCHRIFT

(11) **EP 3 219 215 B1**
(45) Veröffentlichungstag und Bekanntmachung des Hinweises auf die Patenterteilung: **10.07.2019**
(21) Anmeldenummer: 17020077.8
(22) Anmeldetag: 28.02.2017
(51) Int. Cl.: A41D 17/02, A41D 3/06, A41D 15/00

(54) **WETTERSCHUTZ FÜR DEN BEINBEREICH**
WEATHER PROTECTION FOR THE LEG AREA
PROTECTION CONTRE LES INTEMPÉRIES POUR LA ZONE AU NIVEAU DES JAMBES

(30) Priorität: 16.03.2016 DE 102016003241
(43) Veröffentlichungstag der Anmeldung: 20.09.2017
(73) Patentinhaber: Feist, Sabine, 78462 Konstanz (DE)
(72) Erfinder: Feist, Sabine, 78462 Konstanz (DE)

(56) Entgegenhaltungen:
- GR-A- 20110 100 558
- US-A- 3 052 044
- Anonymous: "Mooi en droog? Vanmoof presenteert de Boncho | Bright.nl", , 22. Dezember 2015 (2015-12-22), XP055396714, Gefunden im Internet: URL:https://www.bright.nl/nieuws/mooi-en-d roog-vanmoof-presenteert-de-boncho [gefunden am 2017-08-07]

## Beschreibung

Die Erfindung betrifft einen ein- oder mehrteiligen, für den Beinbereich eines Benutzers, insbesondere eines Fahrradfahrers bestimmten Wetterschutz, mit Mitteln für die Verbindung mit einer jacken- oder mantelförmigen Oberbekleidung desselben.

Wetterschutze dieser Art sind bekannt durch die DE19537171, DE 20 2006 006 430 U, DE 93 13 548 U, CN2123188U oder CN 2399943 Y. Diesen ist gemeinsam, dass ihre Aufbewahrung in oder an einer Oberbekleidung ein verhältnismäßig großes Volumen beansprucht, verbunden mit entsprechender Gewichtsbelastung, großem Materialaufwand bzw. Ressourcenverbrauch für ihre Herstellung, insbesondere bei ihrer Ausführung als Poncho. Ein Poncho führt außerdem zu einer nachteiligen Beeinflussung der für eine Oberbekleidung bedeutungsvollen Ästhetik und beim Fahrradfahren zu einem verhältnismäßig großen Luftwiderstand. Wenn aus thermischen Gründen bereits eine wetterfeste Oberbekleidung benutzt wird und somit nur die Beine einen zusätzlichen Wetterschutz benötigen, führt die durch einen Poncho resultierende zusätzliche thermische Isolation auch zu einer Verringerung des Komforts beim Fahrradfahren. Dies ist auch ein wesentlicher Nachteil von Regenhosen, wie sie z.B. durch die genannte DE20 2006 00 6 430 U oder die CN2399943 Y bekannt sind, ebenso wie deren aufwändiges An- und Ablegen. Weiterhin ist das Zusammenfalten und Aufbewahren bekannter Wetterschutze in einem zusätzlichen, z.B. taschenförmigen Kleidungsteil und ihre Bereitstellung zum Wetterschutz verhältnismäßig aufwändig, zeitraubend und ästhetisch nachteilig. Bei Verwendung eines ponchoartigen Regen- bzw. Wetterschutzes aus dünnem Folienmaterial besteht außerdem das Risiko, dass dieser sich im Wind ballonartig oder segelartig aufbläst, mit entsprechend großem Luftwiderstand beim Fahrradfahren.

Der Erfindung liegt die Aufgabe zugrunde einen Wetterschutz der eingangs genannten Art zu finden, der die genannten Nachteile bekannter Ausführungen vermeidet und der somit trotz geringem Material- bzw. Ressourceneinsatz und folglich geringem Gewicht, eine hohe Funktionalität gewährleistet, auch hinsichtlich verringertem Strömungswiderstand beim Fahrradfahren und hinsichtlich einer einfachen Handhabung bei seiner Bereitstellung und Aufbewahrung nach seinem Gebrauch. Auch soll der Wetterschutz in einer Oberbekleidung an sich bekannter Art in ästhetisch vorteilhafter Weise integriert werden können.

Die Lösung dieser Aufgabe erfolgt erfindungsgemäß aufgrund der kennzeichnenden Merkmale des Patentanspruchs 1. Vorteilhafte Ausgestaltungen der Erfindung sind Gegenstand der abhängigen Patentansprüche und der folgenden Beschreibung beispielhafter Ausführungsformen anhand der Zeichnungen zu entnehmen.

Es zeigt:
Fig. 1 eine Aufsicht auf einen ausgebreiteten zweiteiligen Wetterschutz mit einer schematischen Querschnittsdarstellung desselben,
Fig. 2 eine Vorderansicht eines Fahrradfahrers mit einem an den Ärmeln einer Oberbekleidung befestigten Wetterschutz nach Fig.1, in einer ausgefalteten Zwischenposition seiner Teile,
Fig. 3 eine Vorderansicht eines Fahrradfahrers mit einer einen vorderen Winkel bildenden Variante des an Ärmeln befestigten Wetterschutzes nach Fig.2,
Fig. 4 eine Seitenansicht eines Fahrradfahrers mit seitlich an einer Oberbekleidung befestigten Wetterschutzteilen nach Fig.1,
Fig. 5 eine Teilansicht einer Oberbekleidung mit einer im Ärmel vorgesehenen, verschließbaren Aufnahmetasche für eine Hälfte eines Wetterschutzes nach Fig. 1, Fig.2 oder Fig. 3,
Fig. 6 eine halbseitig geöffnete Vorderansicht einer als Mantel ausgeführten Oberbekleidung, mit einem in dessen Beinbereich befestigten Wetterschutzteil, vor seiner Ausbreitung,
Fig. 7 eine Seitenansicht eines Fahrradfahrers bei geöffnetem Wetterschutz,
Fig. 8 eine Aufsicht auf den Wetterschutz nach Fig. 6 und Fig. 7 in ausgebreiteter Position,
Fig. 9 eine schematische Querschnittsdarstellung des Wetterschutzes nach Fig. 8,
Fig. 10 eine vergrößerte, schematische Querschittsdarstellung einer zwischen benachbarten Sektorteilen eines Wetterschutzes vorgesehenen, durch Materialfaltung und ein Saumband gebildeten Strebe,
Fig.11 eine vergrößerte, schematische Querschittsdarstellung einer zwischen benachbarten Sektorteilen eines Wetterschutzes vorgesehenen, durch eine Verbindungsnaht und ein Saumband gebildeten Strebe,
Fig.12 eine Vorderansicht eines schürzenförmigen Wetterschutzes mit zentralem Befestigungsmittel für die lösbare Befestigung an einem Fahrradlenker oder einer Fahrradlenksäule,
Fig. 13 eine Seitenansicht eines Fahrradfahrers mit dem Wetterschutz nach Fig. 12,
Fig. 14 eine Aufsicht auf den Wetterschutz nach Fig. 12 und Fig. 13 in ausgebreiteter Position,
Fig. 15 eine schematische Querschnittsdarstellung des Wetterschutzes nach Fig. 14,
Fig. 16 eine Vorderansicht eine weiteren Ausführungsform eines schürzenförmigen Wetterschutzes,
Fig. 17 eine Seitenansicht eines Fahrradfahrers mit einem am Brustbereich seiner jackenförmigen Oberbekleidung befestigten Wetterschutz,
Fig. 18 eine Vorderansicht des Fahrradfahrers nach Fig. 17 mit in seiner jackenförmigen Oberbekleidung eingeschlossenem, nicht dargestelltem Wetterschutz,
Fig. 19 eine Aufsicht auf den Wetterschutz nach Fig. 17 in ausgebreiteter Position und
Fig. 20 eine schematische Querschnittsdarstellung des Wetterschutzes nach Fig. 19.

Das erste Ausführungsbeispiel eines Wetterschutzes 1 entsprechend den Darstellungen in Fig.1 bis Fig. 3 hat zwei zueinander symmetrische Wetterschutzteile 2, 3 mit je einem inneren, lösbare Verbindungsmittel 4 aufweisenden Schließstreifen 5, 6 entlang dessen sie zum Gebrauch des Wetterschutzes 1, sich gegenseitig überlappend, dicht miteinander verbindbar sind. Hierzu können die für Bekleidungen üblichen Verbindungsmittel verwendet werden, wie z.B. ein Klettverschlusssystem, eine Haken- und Ösenreihe, ein Reißverschluss, Knöpfe oder ein Druckknopfsystem, entsprechend dem Ausführungsbeispiel nach Fig.4.

Außerdem sind diese Wetterschutzteile 2, 3 nach Fig. 1 durch einen Anschlusstreifen 7,8 begrenzt, über den sie längs der Innenseite der Ärmel 9, 10 entsprechend der Darstellung in Fig.2 und 3 oder an Seitenbereichen einer jackenförmigen Oberbekleidung 11 entsprechend der Darstellung in Fig. 4 befestigt sind.

Die Befestigung der Wetterschutzteile 2, 3 an den Ärmeln 9, 10 entsprechend dem Ausführungsbeispiel der Fig. 2 und fig. 3 oder an Seitenbereichen der Oberbekleidung 11 entsprechend dem Ausführungsbeispiel der Fig. 4 kann lösbar z.B. über Klettverschlussbänder oder fest z.B. durch eine Naht erfolgen. Im letzteren Fall ist die Aufbewahrung der zusammengefalteten Wetterschutzteile 2, 3 in einer in Fig.5 dargestellten, z.B. durch einen Reißverschluss 12 zu schließende Tasche 13 bzw. 13' nach Fig. 4 vorzuziehen.

Für die leicht lösbare Befestigung des längs der Schließstreifen 5, 6 geschlossenen Wetterschutzes 1 am Lenker 14 eines Fahrrades sind verschiedene, an sich bekannte Befestigungsmittel 15, 16 geeignet, wie z.B. Laschen, Klettbänder, federnd aufweitbare Klauen etc. Für das Ausführungsbeispiel des Wetterschutzes 1 nach Fig. 1 bis Fig. 3 sind diese Befestigungsmittel paarweise vorzusehen.

Fig. 3 zeigt eine Variante des Wetterschutzes 1, indem dieser sich gegenüber dem Ausführungsbeispiel nach Fig. 1 und Fig. 2 dadurch unterscheidet, dass er nach vorn bzw. in Richtung zu einem Fahrradlenker einen Winkel 17 bildet und an dessen Spitze ein lösbares Befestigungsmittel 18 für die Befestigung an der Lenksäule 19 eines Fahrrades vorgesehen ist.

Weiterhin ist ein Wetterschutz 1 nach Fig. 1 bis 4, ebenso wie die Wetterschutzvarianten der Ausführungsbeispiele nach Fig. 6 bis Fig. 20, durch relativ zum Benutzer im Wesentlichen radial verlaufende, flexible Streben 20 bis 23; 39, 55, 56 bzw. streifenförmige Verstärkungen in mehrere Sektorteile 24 bis 29 unterteilt und verstärkt.

Durch die flexiblen Streben 20 bis 23, 39, 55, 56 ergibt sich eine sehr vereinfachte Handhabung des Wetterschutzes 1, insbesondere auch beim Zusammenfalten nach seinem Gebrauch, und außerdem eine verbesserte Funktion während des Gebrauchs, durch Ausbildung von mindestens einem Strömungskanal 30 bis 32 zwischen ihnen, durch den sich einerseits beim Fahrradfahren der Luftwiderstand verringert und andererseits die Wegleitung von Regenwasser begünstigt wird. Durch die Flexibilität der Streben wird außerdem eine Gefährdung des Wetterschutzbenutzers verhindert.

Weiterhin bildet der in Gebrauchsposition einen zentralen Sektor 31 darstellende Wetterschutzteil einen verhältnismäßig schmalen, sich nach vorn zum Fahrradlenker 14 hin ersteckenden Primärteil des Wetterschutzes 1 mit entsprechend geringem Strömungswiderstand beim Fahrradfahren, während die seitlich angrenzenden und neben jeweils einem Bein des Fahrradfahrers herabhängenden Sektorteile (25), 28 keine wesentliche Frontfläche der Anströmung bilden, aber dennoch zum Wetterschutz der Beine beitragen.

Durch ihr Herabhängen gewährleisten diese seitlichen Sektorteile 25, 28 außerdem die aufgespannte Ausrichtung des zentralen Sektors 31 des Wetterschutzes, wobei ihr Herabhängen durch das Gewicht ihrer Streben 20, 23 gewährleistet ist. Diese Wirkung wird vorzugsweise dadurch verbessert, dass in diesen herabhängenden, äußeren Streben 20, 23 ein Bleiband eingearbeitet ist.

Aufgrund der somit unterschiedlichen Anforderungen hinsichtlich eines wirksamen Wetterschutzes können die seitlich herabhängenden Sektorteile materialsparend aus einem dünneren, z.B. halbdurchlässigen Stoff- oder Folienmaterial ausgebildet sein.

Die Streben 20 bis 23, 39, 55, 56 sind vorzugsweise durch eine zur Wetterseite bzw. nach oben gerichtete, dachfirstartige Faltung des Stoff- oder Folienmaterial der Sektorteile gebildet, entsprechend der Darstellung in Fig.10 oder mit Doppelung des Materials entsprechend der Darstellung in Fig. 11, mit einer Einfassung durch ein umschließendes Saumband 32. Um dabei eine gute Biegsamkeit der somit gebildeten Streben 20, 23, 39, 55, 56 bei ausreichender Steifheit zu erzielen, kann hierzu ein textiles Saumband 32 verwendet werden, dessen Schuss-oder Kettfäden nach Art eines sogenannten Schrägbandes diagonal zur Richtung des Saumbandes verlaufen.

Ein weiteres Ausführungsbeispiel eines erfindungsgemäßen Wetterschutzes 33 ist in den Fig. 6 bis 9 dargestellt. Dieser ist im unteren Bereich eines Mantels 34 einseitig innen angenäht, dort mit einem Randstreifen 35 auf eine der eingangs genannten Arten lösbar befestigt und zusammengefaltet aufbewahrt. Für den Gebrauch dieses Wetterschutzes 33 wird sein gegenüberliegender Randstreifen 36 in der Nähe des unteren Bereichs des Mantelöffnungsrandes auf eine der eingangs genannten Arten lösbar befestigt, so dass er bei im Beinbereich geöffnetem Mantel 34, entsprechend der Darstellung in Fig.7, ausgefaltet die Beine schützt und deren zum Fahrradfahren erforderliche Bewegungsfreiheit gewährleistet.

Fig.12 bis Fig. 15 zeigen einen schürzenartig mittels eines Bauchgurts 37 an einer Jacke befestigten Wetterschutz 38. Dieser hat eine entlang einer Symmetrieachse des Wetterschutzes 38 nach vorn in Richtung des Lenkers verlaufende Strebe 39, an deren vorderen Ende ein Befestigungsmittel 40 für die lösbare Befestigung in der Mitte eines Fahrradlenkers oder dessen Lenksäule vorgesehen ist.

Nach vorn und seitlich ist dieser Wetterschutz 38 entsprechend der ausgebreiteten Darstellung in Fig. 14 durch je eine bogenförmig verlaufende, strebenartig steife Saumkante 41 bis 44 begrenzt, so dass dieser Wetterschutz 38 drei spitz auslaufende Eckbereiche 45 bis 47 bildet.

In Gebrauchsposition entsprechend der Darstellung in Fig.13 bildet die die mittig verlaufende Strebe 39 eine dachfirstartige Scheitellinie, von der zwei Sektroteile schrägdachflächenartig nach außen herabhängen. Die Stabilität dieser Hängeposition kann durch gewichtsbildende Materialverstärkungen 48,49 oder eingesetzte Gewichte in den herabhängenden Eckbereichen 45, 47 verbessert werden.

Entsprechen dem in Fig. 12 und Fig. 16 dargestellten Ausführungsbeispiel ist dieser Wetterschutz 38, angrenzend an den Bauchgurt 36, auch mit zwei seitlichen Taschen 50,51 versehen.

Fig.16 zeigt eine weitere Ausführungsform eines schürzenartig mittels eines Bauchgurts 52 an einer Jacke 53 befestigten Wetterschutzes 54, bei der, ähnlich zu dem Ausführungsbeispiel nach Fig. 1 bis 4, anstatt einer zentralen Strebe ein von zwei Streben 55, 56 begrenzter mittlerer Sektorteil 57 vorgesehen ist.

Die Fig. 17 bis 20 zeigen ein Ausführungsbeispiel eines im Brustbereich einer Jacke 58 befestigten, aus zwei Teilen 59, 60 gebildeten Wetterschutzes 61. Seine Aufbewahrung erfolgt innerhalb von zwei quer verlaufenden, verschließbaren Taschen 62,63 der Jacke 58, aus denen er, zur Befestigung am Lenker 64 eines Fahrrades, herausgezogen werden kann.

## Patentansprüche

1. Ein- oder mehrteiliger, für den Beinbereich eines Benutzers, insbesondere eines Fahrradfahrers bestimmter Wetterschutz, mit Mitteln für die Verbindung mit einer jacken- oder mantelförmigen Oberbekleidung des Benutzers,, **dadurch gekennzeichnet, dass** der Wetterschutz (1, 33, 38, 54, 61) aus mehreren Sektorteilen (24-29; 57) besteht, die entlang ihrer somit radial sich von einem Zentrum der Oberbekleidung bzw. vom Benutzer weg verlaufenden Ränder, eine dachfirstartige Faltung bildend, miteinander verbunden sind, wobei diese Faltung ein Bestandteil einer flexiblen Strebe (20-23; 39, 55, 56) des Wetterschutzes ist.

2. Wetterschutz nach Anspruch 1, **dadurch gekennzeichnet, dass** die Ränder der Sektorteile (24-29; 57) in einem Saumband (32) eingeschlossen sind.

3. Wetterschutz nach Anspruch 2, **dadurch gekennzeichnet, dass** das Saumband (32) ein Gewebe aufweist, dessen Schuss-oder Kettfäden nach Art eines Schrägbandes diagonal zur Bandrichtung verlaufen.

4. Wetterschutz nach einem der Ansprüche 1 bis 3, **dadurch gekennzeichnet, dass** zwischen zwei inneren, benachbarten Streben (21, 22) ein zentrales Wetterschutzteil (31) vorgesehen ist.

5. Wetterschutz nach Anspruch 4, **dadurch gekennzeichnet, dass** das zentrale, Wetterschutzteil (31) aus einem wasserundurchlässigen Stoff- oder Folienmaterial gebildet ist, während die seitlich angrenzenden Sektorteile (25, 28) aus einem begrenzt durchlässigen, leichteren Textilmaterial bestehen.

6. Wetterschutz nach einem oder mehreren der Ansprüche 1 bis 5, **dadurch gekennzeichnet, dass** der Wetterschutz (1) zweiteilig ist und seine Wetterschutzteile (26, 27) Mittel (4) zu ihrer gegenseitigen, lösbaren Verbindung aufweisen.

7. Wetterschutz nach Anspruch 2 oder 3, **dadurch gekennzeichnet, dass** in dem Saumband (32) zweier seitlich äusserer Streben (20, 23; 43, 44) ein Bleiband eingeschlossen ist.

8. Wetterschutz nach einem oder mehreren der Ansprüche 1 bis 7, **dadurch gekennzeichnet, dass** er an einer Oberbekleidung lösbar oder unlösbar befestigt ist und an seinem der Oberbekleidung abgekehrten Bereich lösbare Mittel (15, 40) zur Befestigung am Lenker oder der Lenksäule eines Fahrrades aufweist.

9. Oberbekleidung mit einem Wetterschutz nach Anspruch 6 oder 8, **dadurch gekennzeichnet, dass** Wetterschutzteile (26, 27) in je einer Aufnahmetasche (13, 61, 62) der Oberbekleidung lösbar oder unlösbar befestigt sind, wobei diese Aufnahmetaschen in den Ärmeln (Fig.2 und 3), in Seitenbereichen der Oberbekleidung (Fig.4) oder querverlaufend an der Vorderseite der Oberbekleidung (Fig.18) vorgesehen sind.

10. Oberbekleidung mit einem Wetterschutz nach Anspruch 6, **dadurch gekennzeichnet, dass** diese als Mantel (34) ausgebildet ist und der Wetterschutz (33) in einer Aufnahmetasche im unteren Bereich des Mantels innenseitig befestigt ist, so dass der Mantel (34) ponchoartig aufweitbar ist.

## Claims

1. Single or multi-part weather protection cape intended for the leg region of a user, in particular a bicyclist, having means for the connection to an item of outer clothing of the user in the form of a jacket or coat, **characterised in that** the weather protection cape (1, 33, 38, 54, 61) consists of several sector parts (24-29; 57), which are connected to one another along their edges thus running radially from a centre of the outer clothing or away from the user forming a ridge-like fold, wherein this fold is a component of a flexible brace (20-23; 39, 55, 56) of the weather protection cape.

2. Weather protection cape according to claim 1, **characterised in that** the edges of the sector parts (24-29; 57) are enclosed in a hem seam (32).

3. Weather protection cape according to claim 2, **characterised in that** the hem seam (32) has a fabric whose weft and warp threads run diagonally to the tape direction in the manner of bias binding.

4. Weather protection cape according to one of claims 1 to 3, **characterised in that** a central weather protection part (31) is provided between two inner adjacent braces (21, 22).

5. Weather protection cape according to claim 4, **characterised in that** the central weather protection part (31) is formed from a waterproof cloth or film material, while the laterally abutting sector parts (25, 28) consist of a limitedly permeable lighter textile material.

6. Weather protection cape according to one or more of claims 1 to 5, **characterised in that** the weather protection cape (1) is formed in two parts, and its weather protection parts (26, 27) have means (4) for their mutual releasable connection.

7. Weather protection cape according to claim 2 or 3, **characterised in that** a lead tape is enclosed in the hem seam (32) of two laterally external braces (20, 23; 43, 44).

8. Weather protection cape according to one or more of claims 1 to 7, **characterised in that** it is releasably or non-releasably fixed on the item of outer clothing and has releasable means (15, 40) for fixing on the handlebars or handlebar column of a bicycle on its region turned away from the item of outer clothing.

9. Item of outer clothing having a weather protection cape according to claim 6 or 8, **characterised in that** the weather protection parts (26, 27) are releasably or non-releasably fixed in each receiving pocket (13, 61, 62) of the outer clothing, wherein these receiving pockets are provided in the arms (Fig. 2 and 3), in side regions of the outer clothing (Fig. 4) or running transversely on the front side of the outer clothing (Fig. 18).

10. Item of outer clothing having a weather protection cape according to claim 6, **characterised in that** this is formed as a coat (34), and the weather protection cape (33) is fixed on the inside in a receiving pocket in the lower region of the coat, such that the coat (34) can be expanded in the manner of a poncho.

## Revendications

1. Protection contre les intempéries en une ou plusieurs parties, pour la zone des jambes d'un utilisateur, en particulier d'un cycliste, avec des moyens d'assemblage avec un vêtement de dessus de l'utilisateur en forme de veste ou de manteau, **caractérisée en ce que** la protection contre les intempéries (1, 33, 38, 54, 61) est constituée de plusieurs parties sectorielles (24 à 29 ; 57) qui sont reliées entre elles le long de leurs bords s'étendant ainsi de manière radiale à partir d'un centre du vêtement de dessus, respectivement en s'éloignant de l'utilisateur, formant un pliage en forme de crête de toit, où ce pliage est une composante d'un étai souple (20 à 23 ; 39, 55, 56) de la protection contre les intempéries.

2. Protection contre les intempéries selon la revendication 1, **caractérisée en ce que** les bords des parties sectorielles (24 à 29 ; 57) sont incorporés dans une bande d'ourlet (32).

3. Protection contre les intempéries selon la revendication 2, **caractérisée en ce que** la bande d'ourlet (32) présente un tissu dont les fils de trame ou de chaîne s'étendent sous forme d'une bande de biais diagonalement par rapport au sens de la bande.

4. Protection contre les intempéries selon l'une des revendications 1 à 3, **caractérisée en ce qu'**une partie de protection contre les intempéries centrale (31) est prévue entre deux étais (21, 22) intérieurs voisins.

5. Protection contre les intempéries selon la revendication 4, **caractérisée en ce que** la partie de protection contre les intempéries centrale (31) est formée par une matière en tissu ou en feuille imperméable à l'eau, tandis que les partes sectorielles (25, 28) latéralement adjacentes sont constituée d'une matière textile de perméabilité limitée plus légère.

6. Protection contre les intempéries selon une ou plusieurs des revendications 1 à 5, **caractérisée en ce que** la protection contre les intempéries (1) est en deux parties et ses parties de protection contre les intempéries (26, 27) présentent des moyens (4) pour leur assemblage réciproque amovible.

7. Protection contre les intempéries selon la revendication 2 ou la revendication 3, **caractérisée en ce qu'**une bande d'alourdissement est incorporée dans la bande d'ourlet (32) de deux étais (20, 23 ; 43, 44) extérieurs latéraux.

8. Protection contre les intempéries selon une ou plusieurs des revendications 1 à 7, **caractérisée en ce qu'**elle est fixée sur un vêtement de dessus de manière amovible ou non amovible et présente au niveau de sa zone retournée du vêtement de dessus des moyens (15, 40) amovibles pour la fixation sur le guidon ou sur la colonne de direction d'une bicyclette.

9. Vêtement de dessus doté d'une protection contre les intempéries selon la revendication 6 ou la revendication 8, **caractérisé en ce que** les parties de protection contre les intempéries (26, 27) sont fixées amovibles ou non amovibles, chaque fois, dans une poche de réception (13, 61, 62) du vêtement de dessus, ces poches de réception étant prévues dans les manches (figures 2 et 3), dans des zones latérales du vêtement de dessus (figure 4), ou s'étendant perpendiculairement sur la face avant du vêtement de dessus (figure 18).

10. Vêtement de dessus doté d'une protection contre les intempéries selon la revendication 6, **caractérisé en ce que** celui-ci est conçu sous forme de manteau (34) et que la protection contre les intempéries (33) est fixée du côté intérieur dans une poche de réception dans la zone inférieure du manteau de sorte que le manteau (34) peut être élargi comme un poncho.
